# EUROPÄISCHE PATENTSCHRIFT

(11) **EP 4 062 715 B1**
(45) Veröffentlichungstag und Bekanntmachung des Hinweises auf die Patenterteilung: **25.02.2026**
(21) Anmeldenummer: 20800960.5
(22) Anmeldetag: 10.11.2020
(51) Int. Cl.: H05H 1/24, D06M 10/02

(54) **PLASMAVORRICHTUNG**
PLASMA DEVICE
DISPOSITIF À PLASMA

(30) Priorität: 19.11.2019 EP 19210075; 18.05.2020 DE 102020206222
(43) Veröffentlichungstag der Anmeldung: 28.09.2022
(73) Patentinhaber: BSH Hausgeräte GmbH, 81739 München (DE); terraplasma GmbH, 85748 Garching (DE)
(72) Erfinder: CANTZLER, Maximilian, 85748 Garching (DE); CYRAN, Piotr, 39-200 Debica (PL); MICHL, Florian, 83308 Trostberg (DE); WENDE, Tobias, 83209 Prien (DE)
(86) Internationale Anmeldenummer: PCT/EP2020/081606
(87) Internationale Veröffentlichungsnummer: WO 2021/099181

(56) Entgegenhaltungen:
- EP-A1- 3 075 896
- WO-A1-2012/150041
- WO-A1-2017/162614
- WO-A1-2017/179819
- WO-A1-2018/167159
- KR-B1- 101 407 672
- US-A1- 2012 039 747
- US-A1- 2014 147 333
- US-A1- 2019 083 161

## Beschreibung

Die vorliegende Erfindung betrifft eine Plasmavorrichtung zum Aufbringen von kaltem atmosphärischem Plasma auf eine zu behandelnde Oberfläche, insbesondere Textilien, Leder und/oder Fasern.

Es ist bekannt, dass Plasmen zur Desinfektion eingesetzt werden können, insbesondere von mit Bakterien kontaminierten Oberflächen. Typische Anwendungen solcher Plasmavorrichtungen finden sich in den Bereichen Desinfektion oder Sterilisation, Oberflächenfunktionalisierung sowie im medizinischen Bereich, wie Wunddesinfektion, Wundbehandlung, Heilung und Behandlung von Hautreizungen sowie Behandlung von bakteriellen, viralen und pilzlichen Hauterkrankungen. Die bekannten Plasmavorrichtungen sind inzwischen nicht mehr auf die Anwendung auf Oberflächen beschränkt. Mit diesen kann auch Luft desinfiziert werden.

Bakterien sind oft dafür verantwortlich, dass sich auf Oberflächen oder in Luftvolumina unangenehme Gerüche bilden, vorhandene Nährstoffe verstoffwechselt werden und dann Stoffe mit unangenehmem Geruch entstehen. Die Abtötung oder Deaktivierung dieser Bakterien kann zumindest vorübergehend die Bildung zusätzlicher Substanzen mit unangenehmen Gerüchen oder anderen störenden Molekülen verhindern, d.h. Moleküle, die nicht geruchsrelevant sind, aber Unannehmlichkeiten, Krankheitsgefühl, Krankheit, Schwäche oder ähnliche Zustände wie Allergene, Proteinmoleküle oder Prionen verursachen. Die bereits vorhandenen Stoffe werden jedoch nicht eliminiert, so dass ihr Geruch in der Regel nur durch zusätzliche flüchtige Stoffe, wie beispielsweise Duftstoffe verdeckt werden kann. Es ist daher wünschenswert, die geruchsintensiven Substanzen zu deaktivieren.

Ein weiteres Einsatzgebiet ist das Auffrischen von Textilien und/oder Bekleidung anstelle oder zusätzlich zum Waschen.

Es ist bekannt, dass Textilien und/oder Kleidung durch verschiedene Methoden aufgefrischt werden können. Eine Möglichkeit besteht darin, den Geruch durch einen geeigneten, angenehmeren Geruch oder Duftstoff zu überdecken, wobei dies jedoch nicht die Geruchsmoleküle oder die Quelle des Geruchs entfernt. Eine weitere Möglichkeit besteht darin, die Quelle des üblen Geruchs (z.B. Bakterien) zu entfernen. Dadurch werden jedoch nicht die vorhandenen Geruchsmoleküle entfernt, sondern nur die Entstehung von neuem Geruch gestoppt, sofern alle Bakterien dauerhaft inaktiviert werden. Da Bakterien ihre Anzahl in bevorzugten Zonen, wie z.B. in einer Achselhöhle typischerweise in 5 Minuten verdoppeln, wird eine 3-Log-Reduktion auf ein Tausendstel (1/1000) nach nur 1 Stunde wieder aufgefüllt, so dass eine solche antibakterielle Methode häufig wiederholt werden muss. Eine weitere Möglichkeit ist die Zerstörung von übelriechenden Molekülen durch chemische Prozesse. Hierfür kann insbesondere Ozon verwendet werden, das jedoch aufgrund seiner Toxizität nach der chemischen Oxidation von übelriechenden Molekülen wieder aus der Luft herausgefiltert werden muss. Darüber hinaus ist die Reaktion langsam und erfordert lange Wechselwirkungszeiten, da sich Ozonmoleküle mit nur etwa 200 Metern pro Sekunde thermisch bewegen. Es ist auch möglich, übelriechende Moleküle durch Waschen der Textilien und/oder der Kleidung zu entfernen. Dies ist ein Standardprozess, teils mechanisch, teils chemisch. Es funktioniert üblicherweise gut, aber es braucht Zeit, ist teuer, hat einen hohen CO₂-Ausstoß und bedeutet eine Anstrengung, die den Zugang zu einer Waschmaschine erfordert, was nicht immer möglich ist (z.B. auf Reisen). Ein weiteres Problem dabei ist, dass nicht alle Textilien oder Kleidungsstücke gewaschen werden können, da sie während des Waschvorgangs beschädigt oder sogar zerstört werden. Darüber hinaus entfernt das Waschen unter 40°C keine Geruchsquellen (z.B. Bakterien) und kann sogar deren Wachstum fördern. Ebenso kann der üble Geruch auch durch chemische Reinigung beseitigt werden. Grundsätzlich gilt das gleiche Prinzip wie beim Waschen, während chemische Reinigungsmittel einige Textilien und/oder Kleidung schädigen können.

Zusätzlich zu den vorgenannten Verfahren können auch kalte atmosphärische Plasmavorrichtungen zur Beseitigung von üblem Geruch eingesetzt werden. Konventionell können Plasmavorrichtungen nur bei relativ hohen Spannungsamplituden effizient betrieben werden, und aus Gründen der elektrischen Sicherheit gibt es Einschränkungen für den Betrieb solcher Geräte in der Nähe der Haut eines Menschen. Darüber hinaus sind konventionelle Geräte vergleichsweise groß und steif.

Darüber hinaus können Plasmavorrichtungen eine Reihe von chemischen Verbindungen erzeugen. Diese können beispielsweise Elektronen, Ionen, reaktive Verbidnungen, insbesondere reaktiver Sauerstoff wie O₃ und Stickstoffspezies wie NO, NO₂, usw., Neutralsysteme und UV-Licht umfassen, von denen einige bei Überschreitung bestimmter Schwellenwerte Schäden bei Menschen verursachen können. Die lokale Temperaturerhöhung an der Schnittstelle einer Plasmavorrichtung und einer zu behandelnden Oberfläche kann darüber hinaus das zu behandelnde Material schädigen.

Dementsprechend muss die Anwendung von Kalt-Plasma zur Erfrischung der Kleidung sowohl komfortabel als auch sicher sein. Sowohl das behandelte Gewebe als auch der Benutzer sollten vor vorhersehbaren Problemen, einschließlich Missbrauch, geschützt und zudem ein problemloser Betrieb ermöglicht werden.

Aus der Patentsveröffentlichung WO2018/167159 A1 ist eine Plasmavorrichtung gemäß dem Oberbegriff des Anspruchs 1 bekannt.

Aus der Patentsveröffentlichung WO2012150041 A1 ist eine Plasmavorrichtung zum Aufbringen eines kalten atmosphärischen Plasmas auf eine zu behandelnde Oberfläche, insbesondere auf Textilien, bekannt.

Die vorliegende Erfindung beschäftigt sich daher mit dem Problem, für eine Plasmavorrichtung eine verbesserte oder zumindest eine alternative Ausführungsform anzugeben, die insbesondere die aus dem Stand der Technik bekannten Nachteile überwindet.

Die vorliegende Erfindung beruht auf dem allgemeinen Gedanken, eine Plasmavorrichtung zum Aufbringen eines kalten atmosphärischen Plasmas auf eine zu behandelnde Oberfläche, insbesondere auf Textilien, Leder und/oder Kunststofffasern, mit einem technisch einfachen und zuverlässigen Aktuator auszustatten, der eine Aktivierung einer Plasmaquelle ausschließlich unter vorbestimmten Randbedingungen erlaubt. Die erfindungsgemäße Plasmavorrichtung weist ein Gehäuse sowie eine darin angeordnete Plasmaquelle und eine Spannungsquelle zum Anlegen einer Spannung an die Plasmaquelle auf, ebenso wie den Aktuator, der zur Aktivierung der Plasmaquelle ausgebildet ist, sofern ein Abstand zwischen der Plasmaquelle und der zu behandelnden Oberfläche innerhalb eines vorbestimmten Abstands liegt, wobei der Aktuator ein verstellbares und vorgespanntes Aktorelement mit zumindest einem Betätigungselement und eine Erfassungseinrichtung aufweist, die die Stellung des Aktorelements zumindest dann erfasst, sofern der Abstand zwischen der Plasmaquelle und der zu behandelnden Oberfläche innerhalb des vorbestimmten Abstands liegt. Die Plasmavorrichtung ist somit so konfiguriert, um die Aktivierung der Plasmaquelle (z.B. Aktivierung durch einen Benutzer, z.B. über eine Eingabe des Benutzers) nur dann zu ermöglichen, wenn ein Abstand zwischen der Plasmaquelle und der zu behandelnden Oberfläche innerhalb des vorgegebenen Abstands liegt. Das heißt, das Plasma kann nur dann gezündet werden, wenn sich die Plasmavorrichtung in der Nähe der zu behandelnden Oberfläche befindet oder mit ihr in Kontakt kommt.

Mit der erfindungsgemäßen Plasmavorrichtung können insbesondere Gefahren durch eine Fehlbedienung durch den Kunden vermieden werden, da die Plasmaquelle ausschließlich dann aktiviert ist, wenn der Abstand zu der zu reinigenden Kleidung innerhalb des vorbestimmten Abstands liegt. Ein weiterer Vorteil der Erfindung liegt in der sehr kompakten und kostengünstigen Bauweise. Auch gilt dies als hilfreich zur Vermeidung von Emissionen, wenn die Plasmavorrichtung nicht bestimmungsgemäß eingesetzt wird.

In der nachfolgenden Beschreibung soll unter dem Aktuator auch jegliche Bauform verstanden werden, die geeignet ist, die Aktivierung der Plasmaquelle nur dann zu ermöglichen, wenn ein Abstand zwischen der Plasmaquelle und der zu behandelnden Oberfläche innerhalb des vorgegebenen Abstands liegt, wobei nach der Erfindung der Aktuator ein verstellbares und vorgespanntes Aktorelement mit zumindest einem Betätigungselement und eine Erfassungseinrichtung aufweist.

Unter der Erfassungseinrichtung kann z.B. ein Abstandssensor oder eine Lichtschranke subsummiert werden. Erfindungsgemäßig erfasst die Erfassungseinrichtung die Stellung des Aktorelements, sofern der Abstand zwischen der Plasmaquelle und der zu behandelnden Oberfläche innerhalb des vorbestimmten Abstands liegt, und kann die Plasmaquelle direkt oder indirekt aktivieren, wenn ein Abstand zwischen der Plasmaquelle und der zu behandelnden Oberfläche innerhalb des vorgegebenen Abstands liegt.

Bei einer vorteilhaften Weiterbildung der Erfindung ist zur Vorspannung und Rückstellung des Aktorelements eine Feder, ein elastisches Kunststoffelement, wie eine Dichtungslippe, ein Schaumstoffelement oder ein Gummielement, oder eine pneumatische oder hydraulische Rückstelleinrichtung vorgesehen. Bereits diese nicht abschließende Aufzählung ermöglicht eine breite Auswahl an zuverlässig arbeitenden und zugleich kostengünstigen Rückstelleinrichtungen, die das Aktorelement immer wieder in seine Ausgangslage zurückverstellen und dadurch die Plasmaquelle deaktivieren.

Zweckmäßig weist die Erfassungseinrichtung einen Näherungssensor, einen Kontaktsensor, einen Mikroschalter, einen Dehnungsmessstreifen, einen Magnetsensor und/oder eine Lichtschranke auf. Das Aktorelement ist in Geräterichtung versehen mit einem oder mehreren Betätigungselementen versehen, um einer Elektronik, hier der Erfassungseinrichtung, den sicheren Kontakt der Plasmavorrichtung mit der zu behandelnden Oberfläche erkennbar zu machen. Diese Betätigungselemente können dann mit jeglichen Näherungs- oder Kontaktsensoren abgefragt werden, z.B. Mikroschalter betätigen oder mit Metallteilen/Magneten versehen andere Sensoren ansprechen. Auch Dehnungsmessstreifen an einem verformbaren Material angebunden sind denkbar. Hierdurch kann die Erfassungseinrichtung kostengünstig und äußerst flexibel gefertigt werden.

Bei einer weiteren vorteilhaften Weiterbildung der Erfindung weist die Erfassungseinrichtung eine Lichtschranke und das Betätigungselement eine abgeschrägte Flanke auf, wobei die Erfassungseinrichtung derart ausgebildet ist, dass sie einen Abdeckgrad der Lichtschranke und damit einen Abstand zwischen der Plasmaquelle und der zu behandelnden Oberfläche ermittelt. Hierdurch ist es möglich, mittels der die Lichtschranke aufweisenden Erfassungseinrichtung nicht nur eine "AN-" oder "AUS"-Stellung anzuzeigen, sondern auch Zwischenstellungen, die abhängig vom Abstand zwischen der Plasmaquelle und der zu behandelnden Oberfläche sind.

Zweckmäßig weist die Erfassungseinrichtung eine Lichtschranke auf und ist auf einer eine Öffnung aufweisenden Platine angeordnet, wobei die Öffnung durch die Lichtschranke gekreuzt bzw. überdeckt ist und in die das Betätigungselement eingreift, sofern der Abstand zwischen der Plasmaquelle und der zu behandelnden Oberfläche innerhalb des vorbestimmten Abstands liegt. In diesem Ausführungsbeispiel greift somit das Betätigungselement des Aktorelements durch die Öffnung, wodurch eine sehr platzsparende Bauweise erreicht werden kann.

Vorzugsweise liegt der vorgegebene Abstand in einem Bereich von 0 bis 4 mm, vorzugsweise 0 bis 1 mm. Dies hat den besonderen Vorteil, dass je nach vordefiniertem Parameter (z.B. Entfernung) die Plasmaquelle oder ein einzelnes Plasmaquellensegment aktiviert und/oder deaktiviert werden kann. Dabei wird angenommen, dass dies eine weitere Reduzierung der Emissionen und eine Erhöhung des Gesamtwirkungsgrades der Plasmavorrichtung ermöglicht.

Zweckmäßig kann die Plasmavorrichtung vorzugsweise eine Anzeige- oder Kontrollleuchte beinhalten, die konfiguriert ist, um einen Benutzer anzuweisen, einen Bereich um die Plasmavorrichtung zu belüften, nachdem die Plasmaquelle für einen vorbestimmten Zeitraum eingeschaltet war. Hierdurch kann zuverlässiger langfristiger Betrieb gewährleistet werden.

Bei einer vorteilhaften Weiterbildung der Erfindung ist ein Geschwindigkeitssensor zum Messen einer Geschwindigkeit, mit der die Plasmavorrichtung über die zu behandelnde Oberfläche bewegt wird, vorgesehen ist, wobei die Plasmavorrichtung vorzugsweise derart konfiguriert ist, dass er die Plasmaquelle automatisch ausschaltet, wenn die erfasste Geschwindigkeit unter einem ersten vorbestimmten Wert oder über einem zweiten vorbestimmten Wert liegt. Auf diese Weise wird sichergestellt, dass die Plasmavorrichtung in einem angemessenen Geschwindigkeitsbereich arbeitet, d.h. nicht zu langsam (um die Temperatur an der Kontaktstelle zwischen der Plasmavorrichtung und der zu behandelnden Oberfläche unterhalb der Betriebsschwelle, d.h. unterhalb der Temperatur, die das zu behandelnde Material beschädigen kann, zu halten) und nicht zu schnell (um den Zweck der Behandlung zu erfüllen, z.B. um die Deaktivierung der übelriechenden Moleküle zu ermöglichen).

Zweckmäßig ist eine Oberflächeneigenschaften-Erfassungsvorrichtung, insbesondere einen Temperatursensor oder einen Feuchtigkeitssensor, zum Erfassen mindestens einer Eigenschaft der zu behandelnden Oberfläche vorgesehen. Die mindestens eine Eigenschaft kann beispielsweise ein Feuchtigkeitsgehalt oder eine Temperatur sein. Das heißt, die Oberflächeneigenschaften-Erfassungsvorrichtung beinhaltet vorzugsweise einen Feuchtigkeitssensor zum Erfassen des Feuchtigkeitsniveaus der zu behandelnden Oberfläche, wobei die Plasmavorrichtung vorzugsweise so ausgebildet ist, dass die Plasmaquelle automatisch abgeschaltet wird, wenn der Feuchtigkeitsgehalt der zu behandelnden Oberfläche höher als ein vorgegebener Feuchtigkeitswert ist, wodurch verhindert wird, dass die Plasmavorrichtung mit zu hoher Leistung betrieben wird. Der Feuchtigkeitsgehalt der zu behandelnden Oberfläche kann durch Messung der von der Plasmaquelle aufgenommenen Leistung ermittelt werden. Vorzugsweise wird die von der Plasmaquelle verbrauchte Leistung mit einer Frequenz von mindestens 10 s-1, vorzugsweise 50 s-1 und vorzugsweise 100 s-1 aufgezeichnet. Diese Messung kann beispielsweise in der Steuerschaltung der Plasmavorrichtung durchgeführt werden. Somit können die Plasmaquelle und die Steuerschaltung den Feuchtesensor bilden. Es kann aber auch ein separater Sensor verwendet werden. Alternativ oder zusätzlich beinhaltet die Oberflächeneigenschaften-Erfassungsvorrichtung einen Temperatursensor zum Erfassen der Temperatur der zu behandelnden Oberfläche, wobei die Plasmavorrichtung konfiguriert ist, um die Plasmaquelle automatisch auszuschalten, wenn die Temperatur der zu behandelnden Oberfläche über einem vorgegebenen Temperaturwert liegt, wodurch eine Beschädigung des behandelten Materials verhindert wird.

Zweckmäßig ist die Plasmavorrichtung tragbar und die Spannungsquelle weist eine Batterie oder einen Akkumulator auf. Hierdurch ist eine vergleichsweise einfache mobile Nutzung möglich. Darüber hinaus kann die Plasmaquelle austauschbar sein. So kann beispielsweise die Plasmavorrichtung so konstruiert sein, dass die Plasmaquelle in einer Plasmaquelleneinheit der Plasmavorrichtung untergebracht ist und die Spannungsquelle in einem Hauptgehäuse der Plasmavorrichtung untergebracht ist und die Plasmaquelleneinheit abnehmbar mit dem Hauptgehäuse gekoppelt ist. Auf diese Weise kann eine Plasmavorrichtung beispielsweise das Hauptgehäuse und eine Reihe von Plasmaquelleneinheiten beinhalten, die sich jeweils besonders für ein bestimmtes zu behandelndes Material eignen.

Wie hierin beschrieben, bezieht sich der Begriff "kaltes atmosphärisches Plasma" (CAP) auf Plasmen, die unter normalen atmosphärischen Bedingungen (z.B. Temperatur und Druck) arbeiten und beispielsweise schmerzfreie In-vivo-Anwendungen ohne Gewebeschädigung ermöglichen. Kalte atmosphärische Plasmen können beispielsweise durch Begrenzung einer Anzahl hochenergetischer Elektronen und/oder durch Kühlung ungeladener Moleküle/Atome im Plasma erzeugt werden. Ein wichtiges Merkmal von kaltem atmosphärischem Plasma ist, dass es weiterhin bakterizide und fungizide Eigenschaften aufweist.

Wie hierin weiter beschrieben, kann die Plasmaquelle in jeder Form ausgebildet sein, die in der Lage ist, das kalte atmosphärische Plasma zu erzeugen und es auf eine zu behandelnde Oberfläche aufzubringen. Vorzugsweise wird eine SMD-Vorrichtung (Surface Micro Discharge) verwendet. Weitere optionale strukturelle Merkmale werden im Folgenden erläutert.

Vorzugsweise ist die Plasmavorrichtung ferner derart konfiguriert, um die Aktivierung der Plasmaquelle (z.B. Aktivierung durch einen Benutzer, z.B. über eine Eingabe des Benutzers) wieder zu ermöglichen, nachdem die Plasmaquelle für eine vorbestimmte Wartezeit abgeschaltet wurde, wodurch die Konzentration der toxischen Substanzen deutlich unter den Schwellenwert fällt.

Vorzugsweise beinhaltet die Plasmavorrichtung eine Steuerschaltung, die konfiguriert ist, um das Plasma in Abhängigkeit von der erfassten Oberflächenbeschaffenheit, insbesondere in Abhängigkeit von der erfassten Feuchtigkeit und/oder Temperatur, so einzustellen, dass die Auffrischungsbehandlung durchgeführt wird, ohne das behandelte Material zu beschädigen.

Vorzugsweise beinhaltet die Plasmaquelle eine erste Elektrode, eine zweite Elektrode und eine dielektrische Schicht, die die erste Elektrode und die zweite Elektrode trennt, wobei die erste Elektrode konfiguriert ist, um das kalte atmosphärische Plasma zur Behandlung der zu behandelnden Oberfläche zu entzünden. Das heißt, die erste Elektrode ist so angeordnet, dass sie näher an der zu behandelnden Oberfläche liegt als die zweite Elektrode. Die erste Elektrode ist vorzugsweise so konfiguriert, dass sie die zu behandelnde Oberfläche berührt. Die erste Elektrode kann weiterhin mit einem dielektrischen Material bedeckt sein. Vorzugsweise wird die erste Elektrode oder das dielektrische Material, das die erste Elektrode bedeckt, durch eine Öffnung des Gehäuses der umgebenden Atmosphäre ausgesetzt, während die zweite Elektrode innerhalb des Gehäuses angeordnet ist. Es wird darauf hingewiesen, dass eine solche Elektrodenstruktur auch einen unabhängigen Aspekt der vorliegenden Erfindung darstellt und unabhängig von dem oben genannten ersten Aspekt bereitgestellt werden kann. Er kann aber auch mit jedem der oben genannten Sensoren kombiniert werden.

Um die Sicherheit der Plasmavorrichtung weiter zu erhöhen, insbesondere gegen Missbrauch, wird die erste Elektrode geerdet und/oder die Plasmavorrichtung beinhaltet weiterhin einen Ein-/Ausschalter, der elektrisch mit der ersten Elektrode verbunden ist, wobei die Plasmavorrichtung konfiguriert ist, um nur die Aktivierung der Plasmaquelle zu ermöglichen und/oder die Plasmaquelle selektiv nur dann einzuschalten, wenn der Ein-/Ausschalter gedrückt wird. Dementsprechend gibt es bei der Verwendung der Plasmavorrichtung keinen Potentialunterschied zwischen dem Benutzer und der ersten Elektrode, und somit keine Entladung von der ersten Elektrode, d.h. der Elektrode, an der das Plasma gezündet wird, zum Benutzer.

Mit anderen Worten, eine leitende Verbindung zwischen der ersten Elektrode und der Haut des Benutzers kann hergestellt werden, zum Beispiel durch einen leitenden Schalter und/oder durch einen anderen leitenden Teil des Gehäuses der Vorrichtung. Vorzugsweise ist die Vorrichtung so ausgelegt, dass der leitende Schalter und/oder der leitende Gehäuseabschnitt vom Benutzer gehalten und/oder gedrückt werden muss, damit die Plasmavorrichtung funktioniert (z.B. während des Betriebs der Plasmavorrichtung kontinuierlich gehalten und/oder gedrückt). Mit anderen Worten, wenn der leitende Schalter und/oder der leitende Gehäuseabschnitt nicht vom Benutzer gedrückt und/oder gehalten wird, kann die Steuerschaltung der Vorrichtung eine Aktivierung der Plasmaquelle deaktivieren. Der Schalter kann der Ein-/Ausschalter des Gerätes sein. Es kann aber auch ein zusätzlicher Sicherheitsschalter verwendet werden, der zusätzlich zum Ein-/Ausschalter gedrückt werden muss.

Dieser Schalter (z.B. der Ein-/Ausschalter) kann als mechanischer Schalter, aber auch als jede andere Art von Berührungssensor (z.B. ein resistiver oder kapazitiver Berührungssensor) ausgeführt werden.

Auch, zum Beispiel in Fällen, in denen die erste Elektrode die Elektrode ist, die mit der zu behandelnden Oberfläche in Kontakt kommt, kann die Plasmavorrichtung weiterhin einen Temperatursensor beinhalten, der konfiguriert ist, um eine Temperatur der ersten Elektrode zu erfassen. Vorzugsweise ist die Plasmavorrichtung konfiguriert, um die Plasmaquelle selektiv automatisch auszuschalten, wenn die Temperatur der ersten Elektrode höher als ein vorgegebener Temperaturwert ist. Dadurch wird das Risiko einer Beschädigung des behandelten Materials und/oder Gewebes durch eine überhitzte Elektrode reduziert.

Um größere Bereiche zu behandeln, beinhaltet die Plasmavorrichtung vorzugsweise segmentierte Plasmaquellen, wobei jedes Segment mit einer der vorgenannten Sicherheitsarchitekturen versehen sein kann, z.B. dem Abstandssensor, dem Lichtsensor, dem Geschwindigkeitssensor, der Anzeige oder der Kontrollleuchte, der Oberflächeneigenschaften-Erfassungsvorrichtung, etc.

Vorzugsweise beinhaltet die Plasmaquelle mindestens ein erstes Plasmaquellensegment und mindestens ein zweites Plasmaquellensegment, wobei die Plasmavorrichtung konfiguriert ist, um das erste Plasmaquellensegment nur dann selektiv einzuschalten, wenn ein Abstand zwischen dem ersten Plasmaquellensegment und der zu behandelnden Oberfläche innerhalb des vorbestimmten Abstandes liegt, und um das zweite Plasmaquellensegment nur dann selektiv einzuschalten, wenn ein Abstand zwischen dem zweiten Plasmaquellensegment und der zu behandelnden Oberfläche innerhalb des vorbestimmten Abstandes liegt. Der vorgegebene Abstand liegt vorzugsweise in einem Bereich von 0 bis 4 mm und vorzugsweise 0 bis 1 mm. Dies hat den besonderen Vorteil, dass je nach vordefiniertem Parameter (z.B. Entfernung) ein einzelnes Plasmaquellensegment aktiviert und/oder deaktiviert werden kann.

Vorzugsweise beinhaltet wenigstens eine der ersten Elektrode oder der zweiten Elektrode ein erstes Elektrodensegment in einem Bereich des ersten Plasmaquellensegments und ein zweites Elektrodensegment in einem Bereich des zweiten Plasmaquellensegments. Das heißt, wenigstens eine der Elektroden kann eine segmentierte Elektrode sein. Vorzugsweise ist die andere Elektrode eine gemeinsame Elektrode, die dem ersten und zweiten Elektrodensegment zugeordnet ist. Es kann aber auch eine segmentierte zweite Elektrode verwendet werden.

Vorzugsweise sind das erste Plasmaquellensegment und das zweite Plasmaquellensegment elektrisch parallel geschaltet.

Im Folgenden wird die Erfindung anhand der in den Zeichnungen dargestellten bevorzugten Ausführungsformen näher beschrieben. Der Umfang der Erfindung, für die Schutz begehrt wird, sollte jedoch nicht auf die nachfolgend dargestellten oder beschriebenen Angaben beschränkt werden, sondern durch die beigefügten Ansprüche definiert werden. In den Zeichnungen,
Fig. 1 zeigt eine schematische Darstellung einer Plasmavorrichtung gemäß einer bevorzugten Ausführungsform der vorliegenden Erfindung;
Fig. 2 zeigt eine schematische Darstellung einer Plasmavorrichtung gemäß einer bevorzugten Ausführungsform der vorliegenden Erfindung;
Abb. 3A zeigt verschiedene nass/feuchte Textilien, die bei der kalten atmosphärischen Plasmabehandlung keine Schäden zeigten, wobei auch trockene Gewebe nach der gleichen Behandlung zum Vergleich gezeigt werden;
Abb. 3B zeigt verschiedene nass/feuchte Textilien, die bei der kalten atmosphärischen Plasmabehandlung bestimmte Schäden zeigten, wobei auch trockene Gewebe nach der gleichen Behandlung zum Vergleich gezeigt wurden;
Die Fig. 4A bzw. 4B zeigen die Plasmaleistung, die von einer Plasmaquelle einer Plasmavorrichtung gemäß der vorliegenden Erfindung verbraucht wird, wenn die Plasmavorrichtung über Mustergewebe mit den im Folgenden ausführlich beschriebenen Bedingungen gestreift wurde;
Fig. 5 ist eine schematische Querschnittsansicht, die die Struktur einer Plasmaquelle einer Plasmavorrichtung gemäß einer bevorzugten Ausführungsform der vorliegenden Erfindung zeigt;
Die Abb. 6A und 6B zeigen jeweils schematische Draufsichten von zwei Beispielen einer Plasmaquelle mit zwei Plasmaquellensegmenten;
Die Abb. 7A und 7B zeigen exemplarische Schaltpläne der in den Abb. 6A und 6B dargestellten Plasmaquellen; und
Fig. 8 zeigt ein schematisches Diagramm einer Plasmavorrichtung gemäß einer bevorzugten Ausführungsform der vorliegenden Erfindung, die eine austauschbare Plasmaquelleneinheit beinhaltet,
Fig. 9 zeigt eine Schnittdarstellung durch eine erfindungsgemäße Plasmavorrichtung im Bereich eines Aktuators.

Unter Bezugnahme auf Fig. 1 beinhaltet eine Plasmavorrichtung 100 zum Anlegen eines kalten atmosphärischen Plasmas an eine zu behandelnde Oberfläche (nicht dargestellt) gemäß einer bevorzugten Ausführungsform der vorliegenden Erfindung ein Gehäuse 102, eine Plasmaquelle 104 im Gehäuse 102 und eine Spannungsquelle (nicht dargestellt) im Gehäuse 102 zum Anlegen einer Spannung an die Plasmaquelle 104. Die Plasmaquelle 104 kann von einem Plasmaquellenhalter 106 gehalten werden, der einen vorderen Teil des Gehäuses 102 bildet, wie dies in Fig. 1 dargestellt ist. Die Plasmavorrichtung 100 ist konfiguriert, um die Aktivierung der Plasmaquelle 104 nur dann zu ermöglichen, wenn ein Abstand zwischen der Plasmaquelle 104 und der zu behandelnden Oberfläche innerhalb eines vorbestimmten Abstands liegt. Das selektive Einschalten kann, in Ausführungsformen die nicht unter den Anspruchsgegenstand fallen, z.B. durch einen Abstandssensor 110 realisiert werden, wie in Abb. 1 dargestellt oder, wie in der vorliegenden Erfindung, durch einen Aktuator 913 entsprechend der Fig. 9.

Insbesondere ist, in einer Ausführungsform, die nicht unter den Anspruchgsgegestand fällt, der als Abstandssensor 110 ausgebildete Aktuator ein mechanischer Abstandssensor mit einem Spannungsquellenanschluss 114, der elektrisch mit der Spannungsquelle verbunden ist, und einem Plasmaquellenanschluss 112, der elektrisch mit der Plasmaquelle 104 verbunden ist. Der Spannungsquellenanschluss 114 und der Plasmaquellenanschluss 112 sind so konfiguriert, dass sie voneinander beabstandet sind, wenn die Plasmavorrichtung 100 nicht mit der zu behandelnden Oberfläche in Kontakt kommt. In der Zwischenzeit sind der Spannungsquellenanschluss 114 und der Plasmaquellenanschluss 112 so konfiguriert, dass sie gegeneinander beweglich sind. Dementsprechend wird, wenn die Plasmavorrichtung 100 mit der zu behandelnden Oberfläche in Kontakt gebracht wird, das Gehäuse 102 (der Plasmaquellenhalter 106) und/oder die Plasmaquelle 104 gegen die zu behandelnde Oberfläche gedrückt, indem der Plasmaquellenanschluss 112 nach innen zum Spannungsquellenanschluss 114 gedrückt wird und schließlich der Spannungsquellenanschluss 114 elektrisch mit dem Plasmaquellenanschluss 112 gekoppelt wird, wodurch die Spannungsquelle eine Spannung anlegen, d.h. selektiv die Plasmaquelle 104 einschalten kann. Dabei müssen die Anschlüsse 112, 114 nicht unbedingt mit der Plasmaquelle bzw. der Spannungsquelle verbunden sein. So können sie beispielsweise auch mit einer Steuerung (nicht dargestellt) gekoppelt werden, die angibt, ob eine Verbindung besteht.

Der Schaltmechanismus kann natürlich auf unterschiedliche Weise realisiert werden. Unter Bezugnahme auf Fig. 2 beinhaltet beispielsweise eine Plasmavorrichtung 200 gemäß einer anderen bevorzugten Ausführungsform der vorliegenden Beschreibung, die ebenfalls nicht unter den Anspruchsgegenstand fällt, ein Gehäuse 202, eine Plasmaquelle 204, einen Plasmaquellenhalter 206 und eine Spannungsquelle (siehe unten), die den entsprechenden Elementen in der in Fig. 1 dargestellten Ausführungsform ähnlich sind. Anstelle des Abstandssensors 110 beinhaltet die Plasmavorrichtung 200 jedoch, insbesondere als Aktuator bzw. als Erfassungseinrichtung, einen Lichtsensor 210. Wenn die Plasmavorrichtung 200 in die Nähe eines zu behandelnden Objekts gebracht wird, wird das Licht allmählich von diesem Objekt blockiert und die vom Lichtsensor 210 empfangene Lichtmenge verringert. Die Plasmavorrichtung 200 ist konfiguriert, um die Plasmaquelle 204 selektiv einzuschalten, wenn die vom Lichtsensor 210 empfangene Lichtmenge unter einem vorgegebenen Wert liegt, oder um nur in diesem Fall das Einschalten (z.B. durch den Benutzer) zu ermöglichen. Hier kann der vorgegebene Wert durch die vom Lichtsensor 210 empfangene Lichtmenge bestimmt werden, wenn die Plasmavorrichtung 200 im vorgegebenen Abstand (z.B. 4 mm, 3 mm, 2 mm oder 1 mm) zur zu behandelnden Oberfläche gehalten wird.

Es ist zu beachten, dass die Position des Lichtsensors 210 nicht besonders begrenzt ist. Während der Lichtsensor 210 in Abb. 2 an beiden Enden der Plasmaquelle 204 angeordnet ist, können zusätzliche oder alternative Lichtsensoren beispielsweise in der Mitte der Plasmaquelle 204 angeordnet sein, wie der Lichtsensor 220 zeigt.

Um weitere Aspekte der sicheren Verwendung der Plasmavorrichtung an zu erfrischenden Textilien/Kleidungsstücken, insbesondere hinsichtlich der Sicherheit für die behandelten Materialien, zu untersuchen, führten die Erfinder eine Reihe von kalten atmosphärischen Plasmabehandlungen an verschiedenen Geweben in ihren nassen und trockenen Bedingungen durch, deren Ergebnisse in den Abb. 3A und 3B zusammengefasst sind.

Aus den Abb. 3A und 3B ist ersichtlich, dass die Behandlung mit dem Plasmavorrichtung für alle getesteten Gewebe - trocken oder feucht - anwendbar war. Die Plasmavorrichtung konnte über alle untersuchten Gewebe sanft bewegt werden - es wurde kein Halten oder Verhaken beobachtet. Bei allen im Rahmen dieser Studie untersuchten Trockenstoffen wurden keine Farbveränderungen oder andere Schäden beobachtet. Dieses Ergebnis ist unabhängig von der Anzahl der Wischproben. Bei der Behandlung von nassen/feuchten Geweben zeigten einige Gewebeproben jedoch Schäden, wie in Abb. 3B in den jeweiligen Abschnitten der Fotos markiert.

Dabei wird aus optischen Untersuchungen abgeleitet, dass das Verbrennen von feuchten Geweben an leicht trockenen Stellen des Gewebes stattfindet, wo die Plasmaentladung konzentriert und die lokale Temperatur erhöht wird.

Die Fig. 4A und 4B zeigen Messungen der Plasmaleistung, die von einer Plasmaquelle einer Plasmavorrichtung verbraucht wird, die kaltes atmosphärisches Plasma auf Baumwollgewebe mit unterschiedlichen Feuchtigkeitsbedingungen aufbringt. Insbesondere ist die als "50% feuchtes Gewebe" bezeichnete Probe ein Baumwollgewebe, das zu gleichen Teilen aus einem Nassbereich und einem Trockenbereich besteht, worin die Plasmavorrichtung zwischen dem Nassbereich und dem Trockenbereich hin und her geschoben wird. Die als "25% feuchtes Gewebe" bezeichnete Probe weist eine ähnliche Konfiguration mit einer reduzierten (d.h. halben) Flüssigkeitsmenge auf, die auf den Nassbereich aufgebracht wird. Abb. 4A zeigt das Durchziehen mit 30 Durchzügen pro Minute, während Abb. 4B das Durchziehen mit 60 Durchzügen pro Minute zeigt. Die Ergebnisse zeigen signifikante Unterschiede in der Plasmaleistung in Abhängigkeit von der Feuchtigkeit des Gewebes, wie im Folgenden näher erläutert.

Man kann die Übertragung vom Trockenbereich des Gewebes auf den 50% oder 25% Nassbereich des Gewebes eindeutig erkennen. Für den Trockenbereich des Gewebes wird für alle untersuchten Proben im Rahmen dieser Studie ein Plasmaleistungsverbrauch von ca. 2 Watt ermittelt. Dieser Wert steigt auf 3 bis 9 Watt, wenn die Plasmaquelle in den Feuchtbereich des Gewebes bewegt wird (50% und 25%). Basierend auf diesen Ergebnissen wird davon ausgegangen, dass die in Abb. 3B dargestellten Schäden am nassen Gewebe auf eine erhöhte lokale Temperatur der mit einer erhöhten Leistung arbeitenden Plasmaquelle zurückzuführen sind. Ohne an die Theorie gebunden zu sein, wird angenommen, dass die nasse Oberfläche den Widerstand gegen die Zündung des Plasmas erhöht. Es wird davon ausgegangen, dass sich das Plasma somit nur lokal an Trocken-/Trockenstellen und/oder Trocken-/Trockenporen der zu behandelnden Oberfläche entzündet, wo die resultierende Leistungskonzentration dann hoch ist und somit zu kleinen lokalen Verbrennungen führen kann.

Die Ergebnisse zeigen außerdem, dass die gemessenen Leistungsverbräuche für den 25% feuchten Gewebeabschnitt kleiner sind als die Leistungsverbräuche für den 50% feuchten Abschnitt. Dennoch sind alle gemessenen Leistungsverbräuche für 50% und 25% feuchtes Gewebe deutlich höher als die gemessene Leistung für den Trockenbereich des Gewebes.

Im Gegensatz zu Abb. 4A, die große Unterschiede im Stromverbrauch für trockene und nasse Gewebe zeigt, zeigt Abb. 4B, dass es für das 25% feuchte Gewebe und mit hoher Abzugsgeschwindigkeit (60 Abstriche pro Minute) schwierig war, diesen Unterschied zu erfassen. Das bedeutet, dass es entscheidend ist, den Stromverbrauch des Plasmas schnell genug zu erfassen, um den Feuchtebereich mit dem Plasma-Leistungsmessverfahren zu identifizieren. Ein Beispiel für eine zu langsame Aufzeichnung ist in Abb. 4B mit einer Ellipse für das 25% feuchte Gewebe markiert. Es wird daher davon ausgegangen, dass die Leistungsaufnahme der Plasmaquelle mit einer Frequenz von mindestens 10 s-1, vorzugsweise 50 s-1 und vorzugsweise 100 s-1 aufgezeichnet werden sollte.

Da die von der Plasmaquelle verbrauchte Leistung von der Luftfeuchtigkeit des zu behandelnden Gewebes beeinflusst wird, wird in Anbetracht der in den Abb. 4A und 4B dargestellten Ergebnisse erwogen, dass eine Plasmavorrichtung, die weiterhin in der Lage ist, den Stromverbrauch der Plasmaquelle zu messen (z.B. durch zusätzliche Einbeziehung eines Plasmastromverbrauchsmesssystems, das durch eine beliebige bekannte elektrische Schaltung realisiert werden kann - ein "Leistungsmonitor"), selbst als Feuchtigkeitssensor fungieren kann. Mit dem Plasma-Leistungsaufnahme-Messsystem kann die Plasmavorrichtung auch eine automatische Abschaltung durchführen, wenn die Leistung einen bestimmten Schwellenwert überschreitet. Wenn die Leistung einen bestimmten Schwellenwert überschreitet und/oder wenn ein Muster in den Leistungsmessungen identifiziert wird, das anzeigt, dass die zu behandelnde Oberfläche einen bestimmten Feuchtigkeitsgrad überschreitet, kann die Vorrichtung automatisch abgeschaltet werden und/oder die an die Plasmaquelle abgegebene Leistung kann automatisch begrenzt werden. Messungen wie diese können verwendet werden, um die Parameter zu definieren, die zur Steuerung von kalten atmosphärischen Plasmavorrichtungen zum Auffrischen von Kleidung erforderlich sind, um Betriebsbedingungen zu definieren, um trockene und feuchte Teile von Kleidung zu identifizieren und die Plasmaleistung entsprechend anzupassen, um unterschiedliche Plasmaeinstellungen für verschiedene Gewebe bereitzustellen und um die Plasmaleistung abhängig von der Geschwindigkeit zu steuern, mit der der Auffrischer über das Gewebe bewegt wird. Kurz gesagt, im Prinzip kann ein nahezu autonomes Steuerungssystem aufgebaut werden, um einen sicheren Betrieb der kalten atmosphärischen Plasmavorrichtung unter bestimmten Betriebsbedingungen zu gewährleisten. Dies trägt dazu bei, eine sichere Behandlung verschiedener Gewebe unter verschiedenen Bedingungen zu gewährleisten.

In Fig. 5 wird eine exemplarische Struktur einer Plasmaquelle einer Plasmavorrichrtung gemäß einer bevorzugten Ausführungsform der vorliegenden Erfindung gezeigt.

Die Plasmaquelle 500 beinhaltet eine erste Elektrode 502, eine zweite Elektrode 504 und eine dielektrische Schicht 506, die die erste Elektrode 502 und die zweite Elektrode 504 trennt. Die erste Elektrode 502 ist konfiguriert, um das kalte atmosphärische Plasma zur Behandlung der zu behandelnden Oberfläche zu entzünden. Das heißt, die erste Elektrode 502 ist so angeordnet, dass sie näher an der zu behandelnden Oberfläche liegt als die zweite Elektrode. In Fig. 5 ist die erste Elektrode 502 weiterhin mit einem dielektrischen Material 508 bedeckt, das vorzugsweise aus einem plasmaresistenten Isolationsmaterial, beispielsweise einer glasfaserverstärkten Kohlenwasserstoffkeramik, besteht.

In Stapelrichtung gesehen weist die zweite Elektrode 504 vorzugsweise eine Dicke von mindestens 10 µm auf, wobei die erste Elektrode 502, ebenfalls in Stapelrichtung betrachtet, vorzugsweise eine Dicke von mindestens 10 bis höchstens 50 µm aufweist. In Stapelrichtung betrachtet, weist die dielektrische Schicht 506 vorzugsweise eine Dicke von mindestens 100 µm bis maximal 300 µm auf. Das dielektrische Material 508 weist vorzugsweise eine Dicke von mindestens 0,1 µm in Stapelrichtung auf. Das dielektrische Material 508 weist vorzugsweise eine Dicke von höchstens 30 µm in Stapelrichtung, vorzugsweise höchstens 10 µm auf. Somit kann die Dicke zwischen 0,1 µm und 30 µm oder zwischen 0,1 µm und 10 µm in Stapelrichtung liegen.

Vorzugsweise beinhalten die erste Elektrode 502 und/oder die zweite Elektrode 504 jeweils eine Beschichtung 503 und eine Beschichtung 505, die eines der folgenden Materialien umfasst: Stromloses Nickel-Immersionsgold (ENIG), Stromloses Nickel Stromloses Nickel-Immersionsgold (ENEPIG), Stromloses Nickel-Immersionsgold (ENIPIG), Stromloses Palladium (EP) und Stromloses Palladium-Immersionsgold (EPIG), Hartgold. Die Beschichtung 503 und/oder die Beschichtung 505 kann eine Dicke von mindestens 0,5 µm, vorzugsweise mindestens 0,8 µm aufweisen. Die Beschichtung 503 und/oder die Beschichtung 505 kann eine Dicke von 1,5 µm oder weniger, vorzugsweise 1,25 µm oder weniger aufweisen. Somit kann die Beschichtung 503 und/oder die Beschichtung 505 eine Dicke von 0,5 µm bis 1,5 µm, vorzugsweise 0,8 µm bis 1,25 µm aufweisen, insbesondere wenn sie aus Hartgold oder einem anderen der zuvor genannten Materialien hergestellt ist.

Die vorgenannte Stapelstruktur ist vorzugsweise auf einem Basiselement 510 aufgebaut, auf dem auch die dielektrische Schicht 506 angeordnet sein kann und/oder in dem die zweite Elektrode 504 untergebracht sein kann.

Wie vorstehend erläutert, kann eine Plasmavorrichtung gemäß der vorliegenden Erfindung segmentierte Plasmaquellen beinhalten, bei denen die in Fig. 5 dargestellte Grundstruktur noch erhalten bleiben kann.

Unter Bezugnahme auf Fig. 6A beinhaltet die Plasmaquelle 600A ein erstes Plasmaquellensegment PQ1 und ein zweites Plasmaquellensegment PQ2. Die Plasmavorrichtung 600A ist konfiguriert, um das erste Plasmaquellensegment PQ1 nur dann selektiv einzuschalten, wenn ein Abstand zwischen dem ersten Plasmaquellensegment und der zu behandelnden Oberfläche innerhalb des vorgegebenen Abstandes liegt, und um das zweite Plasmaquellensegment PQ2 nur dann selektiv einzuschalten, wenn ein Abstand zwischen dem zweiten Plasmaquellensegment und der zu behandelnden Oberfläche innerhalb des vorgegebenen Abstandes liegt. Das selektive Einschalten jedes der Plasmaquellensegmente PQ1, PQ2 kann wie oben beschrieben durch einen Abstandssensor und/oder einen Lichtsensor und/oder, wie in der vorliegenden Erfindung, einen Aktuator 913 gemäß Fig. 9 realisiert werden. Darüber hinaus kann jedes der Plasmaquellensegmente PQ1, PQ2 unabhängig voneinander mit den oben genannten Sicherheitsmaßnahmen wie dem Geschwindigkeitssensor, der Oberflächeneigenschaften-Erfassungsvorrichtung usw. ausgestattet sein.

Ähnlich wie die in Fig. 5 dargestellte Struktur der Plasmaquelle 500 beinhaltet die Plasmaquelle 600A auch eine erste Elektrode 602A, eine zweite Elektrode 604A und eine dielektrische Schicht, die die erste Elektrode 602A und die zweite Elektrode 604A trennt, die jedoch nicht dargestellt ist, um die Anordnung der Elektroden besser zu veranschaulichen. Die Plasmaquellensegmente PQ1, PQ 2 werden gebildet, da die erste Elektrode 602A ein erstes Elektrodensegment 602A-1 im Bereich des ersten Plasmaquellensegments PQ1 und ein zweites Elektrodensegment 602A-2 im Bereich des zweiten Plasmaquellensegments PQ1 beinhaltet. Die zweite Elektrode 604A kann unterdessen eine gemeinsame Elektrode sein, die dem ersten und zweiten Elektrodensegment 602A-1, 602A-2 zugeordnet ist.

Wie aus Abb. 7A ersichtlich ist, die einen entsprechenden Schaltplan der Plasmaquelle 600A darstellt, sind die Plasmaquellensegmente PQ1 und PQ2 elektrisch parallel geschaltet und können unabhängig voneinander aktiviert oder deaktiviert werden.

Fig. 6B bzw. Fig. 7B zeigen ein schematisches Diagramm einer Plasmaquelle 600B und das entsprechende Schaltplan davon. Ähnlich wie die Plasmaquelle 600A in Fig. 6A beinhaltet die Plasmaquelle 600B eine erste Elektrode 602B, eine zweite Elektrode 604B und eine dielektrische Schicht (nicht dargestellt), die die erste Elektrode 602B und die zweite Elektrode 604B trennt. In Fig. 6B beinhaltet die zweite Elektrode 604B ein erstes Elektrodensegment 604B-1 und ein zweites Elektrodensegment 604B-2. Dementsprechend besteht die Plasmaquelle 600B auch aus den Plasmaquellensegmenten PQ1 und PQ2, die elektrisch parallel geschaltet sind und unabhängig voneinander aktiviert und deaktiviert werden können, wie in Fig. 7B dargestellt. Wie bereits erwähnt, gilt eine Plasmavorrichtung mit einer segmentierten Plasmaquelle als besonders geeignet für die Behandlung größerer Flächen.

Fig. 8 zeigt ein schematisches Diagramm einer Plasmavorrichtung mit einer austauschbaren Plasmaquelleneinheit.

Unter Bezugnahme auf Fig. 8 beinhaltet die Plasmavorrichtung 800 eine Plasmaquelleneinheit 801, die abnehmbar mit einem Hauptgehäuse 810 gekoppelt ist. Die Plasmaquelleneinheit 801 beinhaltet unter anderem die Plasmaquelle 802, das Hauptgehäuse 810 beinhaltet ein Batteriemodul 803, das als Spannungsquelle dient. Das Hauptgehäuse 810 beinhaltet weiterhin die Ladeelektronik 807 zum Laden des Batteriemoduls 803 und ein Steuermodul 805, das für die Koordination der jeweiligen Funktionalitäten der Plasmavorrichtung 800 zuständig ist. Das Hauptgehäuse 810 ist weiterhin mit einem Hauptschalter 806 und einer Stromversorgungsschnittstelle 808 ausgestattet.

Die Kopplung zwischen der Plasmaquelleneinheit 801 und dem Hauptgehäuse 810 kann beispielsweise durch mechanische Kopplungsmittel 804 und eine elektrische Verbindung 809 realisiert werden, die die Plasmaquelleneinheit 801 und das Hauptgehäuse 810 strukturell und elektrisch verbinden. Die Kupplungsmittel 804 können ein Paar Magnete sein. Natürlich sind auch andere Kupplungsmethoden wie z.B. mechanische Kupplungsmittel (z.B. Schnappmontage oder Schrauben) möglich. Der elektrische Anschluss 809 kann beispielsweise in Form einer Steckdose, wie in Fig. 8 dargestellt, oder einer anderen geeigneten Struktur ausgeführt werden. Auf diese Weise kann die Plasmaquelleneinheit 801 durch eine andere Plasmaquelleneinheit ersetzt werden, die beispielsweise auf der dem zu behandelnden Material zugewandten Seite eine andere Form-/Elektrodenstruktur aufweisen kann. Das Anwendungsfenster für die Plasmavorrichtung 800 wird dadurch erweitert.

Das Hauptgehäuse 810 ist vorzugsweise so konfiguriert, dass an den Kontakten der am Hauptgehäuse 810 vorgesehenen elektrischen Verbindung 809 keine elektrische Energie erzeugt wird, wenn die Plasmaquelleneinheit 801 über die mechanischen Kopplungsmittel 804 getrennt und/oder nicht korrekt gekoppelt wird. Zu diesem Zweck können das Hauptgehäuse 810 und die Plasmaquelleneinheit 801 so konfiguriert werden, dass die elektrische Schaltung, die die Kontakte des Hauptgehäuses 810 mit Spannung versorgt, beim Trennen der Plasmaquelleneinheit 801 nicht geschlossen ist. Alternativ oder zusätzlich kann am Hauptgehäuse 810 ein Sensor vorgesehen werden, der überprüft, ob eine ausreichende Kupplung vorhanden ist. So kann beispielsweise ein mechanischer Sensor vorgesehen werden, so dass der Sensor nur dann gedrückt wird, wenn die Plasmaquelleneinheit 801 ausreichend mit dem Hauptgehäuse 810 gekoppelt ist. Der Sensor kann elektrisch mit dem Steuermodul 805 verbunden sein.

Entsprechend Fig. 9 weist die dort dargestellte und erfindungsgemäße Plasmavorrichtung 900 zum Aufbringen eines kalten atmosphärischen Plasmas auf eine zu behandelnde Oberfläche, insbesondere auf Textilien, Leder und/oder Kunststofffasern, einen Aktuator 913 auf, der zur Aktivierung ein in Fig. 9 nicht näher bezeichneten, jedoch beispielsweis in Fig. 1 dargestellten Plasmaquelle 102 ausgebildet ist, sofern ein Abstand zwischen der Plasmaquelle und der zu behandelnden Oberfläche innerhalb eines vorbestimmten Abstands liegt, wobei der Aktuator 913 ein verstellbares und vorgespanntes Aktorelement 914 mit zumindest einem Betätigungselement 915 und eine Erfassungseinrichtung 916 aufweist, die die Stellung des Aktorelements 914 zumindest dann erfasst, sofern der Abstand zwischen der Plasmaquelle und der zu behandelnden Oberfläche innerhalb des vorbestimmten Abstands liegt. Dies bedeutet auch, dass in diesem Fall der Abstand zwischen dem Aktorelement 914 und dem Aktuator 913 innerhalb eines vordefinierten Abstands liegt. Das Aktorelement 914 ist dabei in Richtung auf den Aktuator 913 verstellbar, sofern beispielsweise die Plasmavorrichtung 900 auf eine zu behandelnde Oberfläche aufgesetzt wird. Mit der erfindungsgemäßen Plasmavorrichtung 900 können somit insbesondere Gefahren durch eine Fehlbedienung durch den Kunden vermieden werden, da die Plasmaquelle ausschließlich dann aktiviert ist, wenn der Abstand zu der zu reinigenden Kleidung innerhalb des vorbestimmten Abstands liegt. Der vorgegebene Abstand liegt dabei in einem Bereich von 0 bis 4 mm, vorzugsweise 0 bis 1 mm. Dies hat den besonderen Vorteil, dass je nach vordefiniertem Parameter (z.B. Entfernung) die Plasmaquelle oder ein einzelnes Plasmaquellensegment aktiviert und/oder deaktiviert werden kann. Hierdurch kann eine weitere Reduzierung der Emissionen und eine Erhöhung des Gesamtwirkungsgrades der Plasmavorrichtung 900 ermöglicht werden.

Bei einer vorteilhaften Weiterbildung der Erfindung ist zur Vorspannung und Rückstellung des Aktorelements 914 eine Feder 917, ein elastisches Kunststoffelement, wie eine Dichtungslippe, ein Schaumstoffelement oder ein Gummielement, oder eine pneumatische oder hydraulische Rückstelleinrichtung vorgesehen. Die stellt ein breites Auswahlspektrum an zuverlässig arbeitenden und zugleich kostengünstigen Rückstelleinrichtungen dar, die das Aktorelement 914 immer wieder in seine Ausgangslage zurückverstellen und dadurch die Plasmaquelle deaktivieren.

Zweckmäßig weist die Erfassungseinrichtung 916 einen Näherungssensor, einen Kontaktsensor, einen Mikroschalter, einen Dehnungsmessstreifen, einen Magnetsensor und/oder eine Lichtschranke 918 auf. Das Aktorelement 914 ist in Geräterichtung 919 mit einem oder mehreren Betätigungselementen 915 versehen, um einer Elektronik, hier der Erfassungseinrichtung 916, den sicheren Kontakt der Plasmavorrichtung 900 mit der zu behandelnden Oberfläche erkennbar zu machen. Diese Betätigungselemente 915 können dann mit jeglichen Näherungs- oder Kontaktsensoren abgefragt werden, z.B. Mikroschalter betätigen oder mit Metallteilen/Magneten versehen andere Sensoren ansprechen. Auch Dehnungsmessstreifen an einem verformbaren Material angebunden sind denkbar. Hierdurch kann die Erfassungseinrichtung 916 kostengünstig und äußerst flexibel gefertigt werden.

Vorteilhafterweise weisen die Erfassungseinrichtung 916 die zuvor erwähnte Lichtschranke 918 und das Betätigungselement 915 eine abgeschrägte Flanke auf, wobei die Erfassungseinrichtung 916 derart ausgebildet ist, dass sie einen Abdeckgrad der Lichtschranke 918 und damit einen Abstand zwischen der Plasmaquelle und der zu behandelnden Oberfläche ermittelt. Hierdurch ist es möglich, mittels der die Lichtschranke 918 aufweisenden Erfassungseinrichtung 916 nicht nur einen "AN-" oder "AUS"-Stellung anzuzeigen, sondern auch Zwischenstellungen, die abhängig vom Abstand zwischen der Plasmaquelle und der zu behandelnden Oberfläche sind.

Gemäß Fig. 9 weist die Erfassungseinrichtung 916 eine Lichtschranke 918 auf und ist auf einer Platine 920 angeordnet, wobei die Platine 920 eine Öffnung 921 aufweist, die durch die Lichtschranke 918 gekreuzt bzw. überdeckt ist und in die das Betätigungselement 915 eingreift, sofern der Abstand zwischen der Plasmaquelle und der zu behandelnden Oberfläche innerhalb des vorbestimmten Abstands liegt. In diesem Ausführungsbeispiel greift somit das Betätigungselement 915 durch die Öffnung 921, wodurch eine sehr platzsparende Bauweise erreicht werden kann.

Die Plasmavorrichtung 900 kann darüber hinaus eine Anzeige- oder Kontrollleuchte aufweisen, die den Benutzer anweist, einen Umgebungsbereich der Plasmavorrichtung 900 zu belüften, nachdem die Plasmaquelle für einen vorbestimmten Zeitraum eingeschaltet wurde. Auch kann die Plasmavorrichtung 900 einen ein Geschwindigkeitssensor zum Messen einer Geschwindigkeit, mit der die Plasmavorrichtung 900 über die zu behandelnde Oberfläche bewegt wird, aufweisen, wobei die Plasmavorrichtung 900 die Plasmaquelle vorzugsweise automatisch ausschaltet, wenn die erfasste Geschwindigkeit unter einem ersten vorbestimmten Wert oder über einem zweiten vorbestimmten Wert liegt. Hierdurch kann sichergestellt werden, dass die Plasmavorrichtung 900 in einem optimalen Geschwindigkeitsbereich arbeitet, d.h. nicht zu langsam (um die Temperatur an der Schnittstelle zwischen der Plasmavorrichtung 900 und der zu behandelnden Oberfläche unterhalb der Betriebsschwelle, d.h. unterhalb der Temperatur, die das zu behandelnde Material beschädigen kann, zu halten) und nicht zu schnell (um den Zweck der Behandlung zu erfüllen, z.B. um die Deaktivierung der übelriechenden Moleküle zu ermöglichen).

Zweckmäßig ist eine Oberflächeneigenschaften-Erfassungsvorrichtung, insbesondere ein Temperatursensor oder ein Feuchtigkeitssensor, zum Erfassen mindestens einer Eigenschaft der zu behandelnden Oberfläche vorgesehen. Die mindestens eine Eigenschaft kann beispielsweise ein Feuchtigkeitsgehalt, eine Temperatur usw. sein. Das heißt, die Oberflächeneigenschaften-Erfassungsvorrichtung beinhaltet vorzugsweise einen Feuchtigkeitssensor zum Erfassen des Feuchtigkeitsniveaus der zu behandelnden Oberfläche, wobei die Plasmavorrichtung 900 vorzugsweise die Plasmaquelle automatisch abschaltet, wenn der Feuchtigkeitsgehalt der zu behandelnden Oberfläche höher als ein vorgegebener Feuchtigkeitswert ist, wodurch verhindert wird, dass die Plasmavorrichtung 900 mit zu hoher Leistung betrieben wird. Der Feuchtigkeitsgehalt der zu behandelnden Oberfläche kann durch Messung der von der Plasmaquelle aufgenommenen Leistung ermittelt werden. Alternativ oder zusätzlich beinhaltet die Oberflächeneigenschaften-Erfassungsvorrichtung einen Temperatursensor zum Erfassen der Temperatur der zu behandelnden Oberfläche, wobei die Plasmavorrichtung 900 die Plasmaquelle vorzugsweise automatisch ausschaltet, wenn die Temperatur der zu behandelnden Oberfläche über einem vorgegebenen Temperaturwert liegt, wodurch eine Beschädigung des behandelten Materials verhindert wird.

Darüber hinaus ist die Plasmavorrichtung 900 vorzugsweise tragbar und die Spannungsquelle weist eine Batterie oder einen Akkumulator auf. Hierdurch ist eine mobile Nutzung vergleichsweise einfach möglich. Darüber hinaus kann Plasmaquelle austauschbar sein. So kann beispielsweise die Plasmavorrichtung 900 so konstruiert sein, dass die Plasmaquelle in einer Plasmaquelleneinheit der Plasmavorrichtung 900 untergebracht und die Spannungsquelle in einem Hauptgehäuse der Plasmavorrichtung 900 untergebracht ist und die Plasmaquelleneinheit abnehmbar mit dem Hauptgehäuse gekoppelt ist. Auf diese Weise kann eine Plasmavorrichtung 900 beispielsweise das Hauptgehäuse und eine Reihe von Plasmaquelleneinheiten beinhalten, die sich jeweils besonders für ein bestimmtes zu behandelndes Material eignen.

## Patentansprüche

1. Plasmavorrichtung (100, 800, 900) zum Aufbringen eines kalten atmosphärischen Plasmas auf eine zu behandelnde Oberfläche, insbesondere auf Textilien, Leder und/oder Kunststofffasern, mit einem Gehäuse (102), einer darin angeordneten Plasmaquelle (104, 802) und einer Spannungsquelle zum Anlegen einer Spannung an die Plasmaquelle (104, 802) und mit einem Aktuator (913), der zur Aktivierung der Plasmaquelle (104, 802) ausgebildet ist, sofern ein Abstand zwischen der Plasmaquelle (104, 802) und der zu behandelnden Oberfläche innerhalb eines vorbestimmten Abstands liegt, wobei der Aktuator (913) ein verstellbares Aktorelement (914) mit zumindest einem Betätigungselement (915) und eine Erfassungseinrichtung (916) aufweist, **dadurch gekennzeichnet, dass** das Aktorelement (914) vorgespannt ist, und die Erfassungseinrichtung (916) die Stellung des Aktorelements (914) zumindest dann erfasst, sofern der Abstand zwischen der Plasmaquelle (104, 802) und der zu behandelnden Oberfläche innerhalb des vorbestimmten Abstands liegt.

2. Plasmavorrichtung (100, 800, 900) nach Anspruch 1, wobei der Aktuator (913) eine Rückstelleinrichtung zur Vorspannung und Rückstellung des Aktorelements (914) aufweist.

3. Plasmavorrichtung (100, 800, 900) nach Anspruch 2, wobei zur Vorspannung und Rückstellung des Aktorelements (914) ein Feder (917), ein elastisches Kunstoffelement, wie eine Dichtungslippe, ein Schaumstoffelement oder ein Gummielement, oder eine pneumatische oder hydraulische Rückstelleinrichtung vorgesehen ist.

4. Plasmavorrichtung (100, 800, 900) nach einem der vorhergehenden Ansprüche, wobei die Erfassungseinrichtung (916) einen Näherungssensor, einen Kontaktsensor, einen Mikroschalter, einen Dehnungsmessstreifen, einen Magnetsensor und/oder eine Lichtschranke (918) aufweist.

5. Plasmavorrichtung (100, 800, 900) nach Anspruch 4, wobei die Erfassungseinrichtung (916) die Lichtschranke (918) aufweist, und das Betätigungselement (915) eine abgeschrägte Flanke aufweist, wobei die Erfassungseinrichtung (916) derart ausgebildet ist, dass sie einen Abdeckgrad der Lichtschranke (918) und damit einen Abstand zwischen der Plasmaquelle (104, 802) und der zu behandelnden Oberfläche ermittelt .

6. Plasmavorrichtung (100, 800, 900) nach Anspruch 4 oder 5, wobei die Erfassungseinrichtung (916) die Lichtschranke (918), wobei die Lichtschranke (918) auf einer Platine (920) angeordnet ist und die Platine eine Öffnung (921) aufweist, die durch die Lichtschranke (918) gekreuzt ist und in die das Betätigungselement (915) eingreift, sofern der Abstand zwischen der Plasmaquelle (104, 802) und der zu behandelnden Oberfläche innerhalb des vorbestimmten Abstands liegt.

7. Plasmavorrichtung (100, 800, 900) nach Anspruch 1, wobei der vorgegebene Abstand in einem Bereich von 0 bis 4 mm und vorzugsweise 0 bis 1 mm liegt.

8. Plasmavorrichtung (100, 800, 900) nach Anspruch 7, wobei die Plasmavorrichtung (100, 800, 900) so konfiguriert ist, dass die Aktivierung der Plasmaquelle (104, 802) nur ermöglicht wird, wenn die Plasmavorrichtung (100, 800, 900) mit der zu behandelnden Oberfläche in Kontakt kommt.

9. Plasmavorrichtung (100, 800, 900) nach einem der vorhergehenden Ansprüche, wobei eine Anzeige- oder Kontrollleuchte vorgesehen ist, die konfiguriert ist, um einen Benutzer anzuweisen, einen Umgebungsbereich der Plasmavorrichtung (100, 800, 900) zu belüften nachdem die Plasmaquelle (104, 802) für einen vorbestimmten Zeitraum eingeschaltet wurde.

10. Plasmavorrichtung (100, 800, 900) nach einem der vorhergehenden Ansprüche, wobei ein Geschwindigkeitssensor zum Messen einer Geschwindigkeit, mit der die Plasmavorrichtung (100, 800, 900) über die zu behandelnde Oberfläche bewegt wird vorgesehen ist worin die Plasmavorrichtung (100, 800, 900) vorzugsweise konfiguriert ist, um die Plasmaquelle (104, 802) automatisch auszuschalten, wenn die erfasste Geschwindigkeit unter einem ersten vorbestimmten Wert oder über einem zweiten vorbestimmten Wert liegt.

11. Plasmavorrichtung (100, 800, 900) nach einem der vorhergehenden Ansprüche, wobei eine Oberflächeneigenschaften-Erfassungsvorrichtung, insbesondere ein Temperatursensor oder ein Feuchtigkeitssensor, zum Erfassen mindestens einer Eigenschaft der zu behandelnden Oberfläche vorgesehen ist.

12. Plasmavorrichtung (100, 800, 900) nach einem der vorhergehenden Ansprüche, wobei die Plasmavorrichtung (100, 800, 900) tragbar ist und die Spannungsquelle eine Batterie oder einen Akkumulator aufweist.

## Claims

1. Plasma device (100, 800, 900) for applying a cold atmospheric plasma to a surface to be treated, in particular to textiles, leather and/or plastic fibres, having a housing (102), a plasma source (104, 802) arranged therein and a voltage source for applying a voltage to the plasma source (104, 802) and having an actuator (913) that is designed to activate the plasma source (104, 802), provided that a distance between the plasma source (104, 802) and the surface to be treated lies within a predetermined distance, wherein the actuator (913) has an adjustable actuator element (914) having at least one activation element (915) and a recording facility (916), **characterised in that** the actuator element (914) is preloaded, and the recording facility (916) records the position of the actuator element (914) at least provided that the distance between the plasma source (104, 802) and the surface to be treated lies within the predetermined distance.

2. Plasma device (100, 800, 900) according to claim 1, wherein the actuator (913) has a resetting facility for preloading and resetting the actuator element (914).

3. Plasma device (100, 800, 900) according to claim 2, wherein a spring (917), an elastic plastic element, such as a sealing lip, a foam element or a rubber element, or a pneumatic or hydraulic resetting facility is provided for preloading and resetting the actuator element (914).

4. Plasma device (100, 800, 900) according to one of the preceding claims, wherein the recording facility (916) has a proximity sensor, a contact sensor, a microswitch, a strain gauge, a magnetic sensor and/or a light barrier (918).

5. Plasma device (100, 800, 900) according to claim 4, wherein the recording facility (916) has a light barrier (918), and the activation element (915) has a chamfered flank, wherein the recording facility (916) is designed such that it determines a degree of coverage of the light barrier (918) and thus a distance between the plasma source (104, 802) and the surface to be treated.

6. Plasma device (100, 800, 900) according to claim 4 or 5, wherein the recording facility (916) has the light barrier (918), wherein the light barrier (918) is arranged on a circuit board (920) and the circuit board has an opening (921) which is crossed by the light barrier (918) and into which the activation element (915) engages, provided that the distance between the plasma source (104, 802) and the surface to be treated lies within the predetermined distance.

7. Plasma device (100, 800, 900) according to claim 1, wherein the predefined distance lies in a range between 0 and 4 mm and preferably between 0 and 1 mm.

8. Plasma device (100, 800, 900) according to claim 7, wherein the plasma device (100, 800, 900) is configured such that the activation of the plasma source (104, 802) is only enabled when the plasma device (100, 800, 900) comes in contact with the surface to be treated.

9. Plasma device (100, 800, 900) according to one of the preceding claims, wherein a display light or control light is provided, which is configured to instruct a user to ventilate a region around the plasma device (100, 800, 900), after the plasma source (104, 802) has been switched on for a predetermined period of time.

10. Plasma device (100, 800, 900) according to one of the preceding claims, wherein a speed sensor is provided for measuring a speed with which the plasma device (100, 800, 900) is moved over the surface to be treated, wherein the plasma device (100, 800, 900) is preferably configured to switch off the plasma source (104, 802) automatically when the recorded speed is less than a first predetermined value or more than a second predetermined value.

11. Plasma device (100, 800, 900) according to one of the preceding claims, wherein a surface property recording apparatus, in particular a temperature sensor or a moisture sensor, is provided for recording at least one property of the surface to be treated.

12. Plasma device (100, 800, 900) according to one of the preceding claims, wherein the plasma device (100, 800, 900) is portable and the voltage source has a battery or a rechargeable battery.

## Revendications

1. Dispositif à plasma (100, 800, 900) pour appliquer un plasma atmosphérique froid sur une surface à traiter, en particulier sur des textiles, du cuir et/ou des fibres synthétiques, comprenant un boîtier (102), une source de plasma (104, 802) disposée à l'intérieur de celui-ci et une source de tension pour appliquer une tension à la source de plasma (104, 802), et un actionneur (913), qui est conçu pour activer la source de plasma (104, 802) à condition qu'une distance entre la source de plasma (104, 802) et la surface à traiter soit à l'intérieur d'une distance prédéfinie,
dans lequel l'actionneur (913) comprend un élément actionneur réglable (914) comprenant au moins un élément d'actionnement (915) et un moyen de détection (916),
**caractérisé en ce que** l'élément actionneur (914) est précontraint, et le moyen de détection (916) détecte la position de l'élément actionneur (914) au moins à condition que la distance entre la source de plasma (104, 802) et la surface à traiter soit à l'intérieur d'une distance prédéfinie.

2. Dispositif à plasma (100, 800, 900) selon la revendication 1, dans lequel l'actionneur (913) comprend un moyen de rappel pour précontraindre et repositionner l'élément actionneur (914).

3. Dispositif à plasma (100, 800, 900) selon la revendication 2, dans lequel, pour une précontrainte et un repositionnement de l'élément actionneur (914), il est prévu un ressort (917), un élément plastique élastique, tel qu'une lèvre d'étanchéité, un élément de mousse plastique ou un élément de caoutchouc, ou un moyen de rappel pneumatique ou hydraulique.

4. Dispositif à plasma (100, 800, 900) selon l'une des revendications précédentes, dans lequel le moyen de détection (916) comprend un capteur de proximité, un capteur de contact, un micro-interrupteur, une jauge de contrainte, un capteur magnétique et/ou une barrière photoélectrique (918).

5. Dispositif à plasma (100, 800, 900) selon la revendication 4, dans lequel le moyen de détection (916) comprend la barrière photoélectrique (918), et l'élément d'actionnement (915) comprend un flanc chanfreiné, dans lequel le moyen de détection (916) est conçu de telle sorte qu'il détermine un taux de recouvrement de la barrière photoélectrique (918) et ainsi une distance entre la source de plasma (104, 802) et la surface à traiter.

6. Dispositif à plasma (100, 800, 900) selon la revendication 4 ou 5, dans lequel le moyen de détection (916) comprend la barrière photoélectrique (918),
dans lequel la barrière photoélectrique (918) est disposée sur une plaque support (920) et la plaque support comprend une ouverture (921), qui est croisée par la barrière photoélectrique (918) et dans laquelle l'élément d'actionnement (915) s'engage, à condition que la distance entre la source de plasma (104, 802) et la surface à traiter soit à l'intérieur d'une la distance prédéfinie.

7. Dispositif à plasma (100, 800, 900) selon la revendication 1, dans lequel la distance prédéfinie est entre 0 et 4 mm et de préférence entre 0 et 1 mm.

8. Dispositif à plasma (100, 800, 900) selon la revendication 7, dans lequel le dispositif à plasma (100, 800, 900) est configuré de telle sorte que l'activation de la source de plasma (104, 802) est permise uniquement lorsque le dispositif à plasma (100, 800, 900) vient en contact avec la surface à traiter.

9. Dispositif à plasma (100, 800, 900) selon l'une des revendications précédentes, dans lequel un indicateur lumineux ou un témoin lumineux est prévu, qui est configuré pour demander à un utilisateur d'aérer une zone environnante du dispositif à plasma (100, 800, 900) après que la source de plasma (104, 802) a été activée pendant une période prédéfinie.

10. Dispositif à plasma (100, 800, 900) selon l'une des revendications précédentes, dans lequel un capteur de vitesse est agencé pour mesurer la vitesse à laquelle le dispositif à plasma (100, 800, 900) est déplacé sur la surface à traiter,
dans lequel le dispositif à plasma (100, 800, 900) est configuré de préférence pour désactiver automatiquement la source de plasma (104, 802) lorsque la vitesse détectée est inférieure à une première valeur prédéfinie ou supérieure à une deuxième valeur prédéfinie.

11. Dispositif à plasma (100, 800, 900) selon l'une des revendications précédentes, dans lequel un dispositif de détection de propriétés de surface, en particulier un capteur de température ou un capteur d'humidité est agencé pour détecter au moins une propriété de la surface à traiter.

12. Dispositif à plasma (100, 800, 900) selon l'une des revendications précédentes, dans lequel le dispositif à plasma (100, 800, 900) est portatif et la source de tension comprend une pile ou un accumulateur.
